# EUROPÄISCHE PATENTSCHRIFT

(11) **EP 2 531 074 B1**
(45) Veröffentlichungstag und Bekanntmachung des Hinweises auf die Patenterteilung: **12.07.2017**
(21) Anmeldenummer: 11702599.9
(22) Anmeldetag: 28.01.2011
(51) Int. Cl.: A47B 88/931, A47B 88/938, A47B 88/919

(54) **SCHUBKASTEN MIT EINEM TEILERSYSTEM**
DRAWER HAVING A DIVIDER SYSTEM
TIROIR À SYSTÈME DIVISEUR

(30) Priorität: 05.02.2010 DE 202010000127 U
(43) Veröffentlichungstag der Anmeldung: 12.12.2012
(73) Patentinhaber: Paul Hettich GmbH & Co. KG, 32278 Kirchlengern (DE)
(72) Erfinder: MERTES, Rolf, 32107 Bad Salzuflen (DE); SCHUBERT, Michael, 40215 Düsseldorf (DE); PRUTSCH, Andree, 49074 Osnabrück (DE); BAUM, Jürgen, 33813 Oerlinghausen (DE)
(74) Vertreter: Dantz, Jan Henning
(86) Internationale Anmeldenummer: PCT/EP2011/051227
(87) Internationale Veröffentlichungsnummer: WO 2011/095439

(56) Entgegenhaltungen:
- EP-A1- 1 166 680
- EP-A1- 2 227 985
- DE-U1-202005 015 608
- US-A- 4 102 470
- US-A- 5 678 797
- US-A1- 2008 185 387

## Beschreibung

Die vorliegende Erfindung betrifft einen Schubkasten mit einem Boden, einer Rückwand und einem Teilersystem zur Unterteilung des Schubkasteninnenraumes, wobei das Teilersystem mindestens eine in Längsrichtung des Schubkastens und etwa in der Höhe der Oberkante der Rückwand verlaufende Längsstrebe aufweist, die an ihrem im Bereich der Rückwand liegenden stirnseitigen Ende eine die Oberkante der Rückwand übergreifende Halterung aufweist. Schubkästen mit Teilersystemen der gattungsgemäßen Art sind in vielerlei Ausführungsformen bekannt, z.B. aus Dokument US4,102,470. Außerdem ist es im Möbelbau bekannt, Schubkästen mit unterschiedlich dicken Rückwänden auszustatten, so gibt es beispielsweise Holzschubkästen mit relativ dicken Rückwänden und Schubkästen, bei denen die Rückwände aus Blech mit einer verhältnismäßig geringen Dicke bestehen.
Ein wesentlicher Punkt der Festlegung des Teilersystems an einem Schubkasten liegt im Bereich der Rückwand, wobei die bekannten Teilersysteme bislang noch keine befriedigende und wirtschaftlich günstige Lösung zur Festlegung der mindestens einen Längsstrebe des Teilersystems an Rückwänden unterschiedlicher Wandstärke zeigen.
Der vorliegenden Erfindung liegt die Aufgabe zugrunde, einen Schubkasten der gattungsgemäßen Art zu schaffen, bei dem die mindestens eine Längsstrebe des Teilersystems problemlos an Rückwänden unterschiedlichster Wandstärken festlegbar ist.
Diese Aufgabe wird erfindungsgemäß dadurch gelöst, dass die Halterung als Klemmeinrichtung ausgebildet ist und ein Klemmteil aufweist, welches von der Rückseite der Rückwand her gegen die Rückwand angepresst ist.
Die erfindungsgemäße Gestaltung der Halterung zur Festlegung der mindestens einen Längsstrebe des Teilersystems bietet den erheblichen Vorteil, dass diese als Klemmeinrichtung ausgebildete Halterung an beliebig dicke Rückwände angeschlossen werden kann. Somit kann ein wesentliches Teil des Teilersystems, nämlich eine Längsstrebe, problemlos mit einer einfach gestalteten Halterung an den verschiedensten Schubkästen mit allen erdenklich vorkommenden Rückwand-Stärken sicher festgelegt werden.

Eine Bereithaltung unterschiedlichster Halterungen, die auf unterschiedliche Wandstärken oder Dicken von Rückwänden abgestimmt sind, entfällt völlig, was für die Fertigung und Lagerhaltung entsprechender Teile von großer wirtschaftlicher Bedeutung ist.

Weitere Merkmale der Erfindung sind Gegenstand von Unteransprüchen.

In den beigefügten Zeichnungen sind Ausführungsbeispiele der Erfindung dargestellt, die im Folgenden näher beschrieben werden.

Es zeigen:
- Figur 1: eine stark schematisierte Perspektivdarstellung eines erfindungsgemäßen Schubkastens mit einem Teilersystem
- Figur 2: eine der Figur 1 entsprechende Perspektivdarstellung eines Schubkastens mit einem gegenüber Figur 1 geringfügig abgewandelten Teilersystem
- Figuren 3a und 3b: verschiedene Perspektivdarstellungen einer Halterung zur Festlegung einer Längsstrebe des Teilersystems an einer Rückwand des Schubkastens
- Figuren 4a und 4b: unterschiedliche Perspektivdarstellungen eines Verbindungselementes zum Verbinden einer Längsstrebe des Teilersystems mit einer Stützstrebe
- Figuren 5a und 5b: unterschiedliche Perspektivdarstellungen einer Querstrebe des Teilersystems
- Figuren 6a und 6b: unterschiedliche Perspektivdarstellungen eines Fußteiles einer Stützstrebe
- Figur 7: eine Perspektivdarstellung einer zwischen zwei Längsstreben eines Teilersystems montierbaren Querstrebe
- Figur 8: eine Perspektivdarstellung einer Halterung zur Festlegung einer Längsstrebe des Teilersystems an einer Rückwand nach einem weiteren Ausführungsbeispiel der Erfindung
- Figur 9: eine im Wesentlichen den Figuren 1 und 2 entsprechende, vereinfachte Perspektivdarstellung eines Schubkastens nach einem weiteren Ausführungsbeispiel der Erfindung
- Figur 10: eine weitere Perspektivdarstellung eines erfindungsgemäßen Schubkastens mit einem Teilersystem
- Figur 11: einen teilweise dargestellten Vertikalschnitt durch den Verbindungsbereich einer Längsstrebe des Teilersystems gemäß Figur 10 zur Rückwand
- Figur 12: eine Perspektivdarstellung einer Trennstrebe eines Teilersystems für einen erfindungsgemäßen Schubkasten
- Figur 13: eine Perspektivdarstellung eines Teilbereiches des Teilersystemes mit in Montageposition befindlicher Trennstrebe
- Figur 14: eine Perspektivdarstellung einer weiteren MontageZwischenposition der Trennstrebe
- Figur 15: eine Perspektivdarstellung des Teilersystems nach dem endgültigen Festlegen der Trennstrebe
- Figur 16: eine Perspektivdarstellung eines an einer Längsstrebe und zwei Querstreben befestigten Behälters
- Figuren 17a und 17b: unterschiedliche Perspektivdarstellungen des Behälters gemäß Figur 16
- Figur 18: eine Explosionsdarstellung einer Trennwand eines Teilersystems eines Schubkastens nach einem weiteren Ausführungsbeispiel der Erfindung
- Figur 19: eine perspektivische Teildarstellung eines Teilersystems eines erfindungsgemäßen Schubkastens mit einer fertig montierten Trennwand gemäß Figur 18
- Figur 20: eine Perspektivdarstellung einer Trennwand eines Teilersystems nach einem weiteren Ausführungsbeispiel der Erfindung mit angedeuteter Querstrebe zur Aufnahme der Trennwand
- Figur 21: eine perspektivische Teildarstellung eines Teilersystems mit einer fertig auf einer Querstrebe montierten Trennwand gemäß Figur 20.

In Figur 1 ist mit dem Bezugszeichen 1 insgesamt ein Schubkasten bezeichnet, der mit einem insgesamt das Bezugszeichen 2 tragenden Teilersystem zur Unterteilung des Schubkasteninnenraumes versehen ist.

Der Schubkasten 1 ist vergleichsweise schematisch dargestellt. In jedem Falle weist der Schubkasten 1 einen Boden 3 und eine Rückwand 4 auf.

Das Teilersystem 2 ist im dargestellten Ausführungsbeispiel mit insgesamt drei Längsstreben 5 ausgestattet, die in Längsrichtung des Schubkastens 1 und etwa in der Höhe der Oberkante 4a der Rückwand 4 verlaufen. Diese Längsstreben 5 sind in ihren der Rückwand 4 zugewandten stirnseitigen Endbereichen mit die Oberkante 4a der Rückwand 4 übergreifenden Halterungen 6 ausgestattet.

Eine mögliche Ausführungsform dieser Halterungen 6 ergibt sich aus den Figuren 3a und 3b.

Diese Figuren 3a und 3b zeigen deutlich, dass die Halterungen 6 mit Montagestegen 6a versehen sind, welche stirnseitig in die als Hohlprofile ausgestalteten Längsstreben 5 klemmend eingeschoben werden können.
Außerdem zeigen die Figuren 3a und 3b deutlich, dass die Halterung 6 als Klemmeinrichtung ausgebildet ist und ein Klemmteil 6b aufweist. Dieses Klemmteil 6b ist beim Ausführungsbeispiel gemäß den Figuren 3a und 3b als mit der Halterung 6 im Übrigen einstückig gefertigter Federbügel ausgebildet. Das Klemmteil 6b liegt im montierten Zustand an der Rückseite der Rückwand 4 an und ist gegen diese Rückseite der Rückwand 4 angepresst.
Aufgrund der Federfähigkeit des Klemmteiles 6b besteht somit die Möglichkeit einer sicheren Festlegung einer Längsstrebe 5 an Rückwänden 4 unterschiedlicher Dicke oder Wandstärken.

In Figur 8 ist alternativ eine Halterung 6 gezeigt, bei der das Klemmteil 6b in Form eines Klemmhebels 6d ausgebildet ist, der schwenkbar in einem die Rückseite der Rückwand 4 hintergreifenden Schenkel 6c der Halterung 6 gelagert und vorteilhafterweise in Form eines Kniehebels ausgebildet ist. Durch Verschwenken des Klemmhebels 6b kann auch hier die Halterung 6 an unterschiedlich dicken Rückwänden 4 sicher festgelegt werden.
Wie Figur 1 weiterhin zeigt, sind die Längsstreben 5 an ihren der Vorderseite des Schubkastens zugewandt liegenden stirnseitigen Enden mit auf dem Boden 3 des Schubkastens 1 abgestützten Stützstreben 7 versehen. Diese Stützstreben 7 sind vorteilhafterweise wie die Längsstreben 5 als Hohlprofile ausgebildet, bevorzugt mit der gleichen Querschnittsform wie die Längsstreben 5.
Verbunden werden die Längsstreben 5 mit den Stützstreben 7 über Eckverbinder 8, wie sie in den Figuren 4a und 4b gezeigt sind.
Diese Eckverbinder 8 weisen rechtwinklig zueinander verlaufende Montagestege 8a auf, die - analog den Montagestegen 6a der Halterungen 6 - in die stirnseitigen Enden der Stützstreben 7 einerseits und der Längsstreben 5 andererseits klemmend einführbar sind.

Bodenseitig stützen sich die Stützstreben 7 vorzugsweise über Fußteile 9 ab, von denen eines in den Figuren 6a und 6b dargestellt ist. Es wird deutlich, dass diese Fußteile 9 wieder mit einem Montagesteg 9a - entsprechend den Montagestegen 6a der Halterungen 6 und den Montagestegen 8a der Eckverbinder 8 - in die unteren, stirnseitigen Enden der Stützstreben 7 eingeschoben werden können. Bodenseitig sind die Fußteile 9 mit der Außenkontur der Profile der Stützstreben 7 bündig abschließenden Abschlussplatten 9b versehen.

Figur 1 zeigt weiterhin, dass das Teilersystem 2 außer den Längsstreben 5 und den Stützstreben 7 auch verschiedene Querstreben 10 aufweist.

Dabei können sich diese Querstreben 10 sowohl von einer Längsstrebe 5 bis zu einer benachbarten Längsstrebe 5 erstrecken oder aber von einer Längsstrebe 5 ausgehend bis zu einer Seitenwand 11, einer Relingstrebe 12 oder dergleichen verlaufen und dort stirnseitig abgestützt sein.

Eine Querstrebe 10, die sich von einer Längsstrebe 5 ausgehend bis zu einer Seitenwand 11, einer Relingstrebe 12 oder dergleichen erstreckt, ist detailliert in Figur 5a und 5b gezeigt.

Die dort abgebildete Querstrebe 10 ist insgesamt einstückig aus Kunststoff gefertigt und weist an einem stirnseitigen Ende eine etwa C-förmige Befestigungsklammer 13 auf, welche formschlüssig und klemmend auf einer Längsstrebe 5 aufsetzbar ist.

Das der Befestigungsklammer 13 abgewandt liegende stirnseitige Ende der Querstrebe 10 ist in einem Eckbereich mit einer Auskehlung 14 versehen, durch welche das Anlegen dieses stirnseitigen Endbereiches der Querstrebe 10 an eine rundstabförmige Relingstrebe 12 ermöglicht wird, wohingegen sich der übrige stirnseitige Endbereich der Querstrebe 10 weitgehend flächig an einer Seitenwand 11 des Schubkastens 1 anlegen kann.

Weiterhin machen die Figuren 5a und 5b deutlich, dass die C-förmige Befestigungsklammer 13 mit einer bis zur Mitte der Befestigungsklammer 13 reichenden Ausklinkung 150 versehen ist.

Dadurch wird es möglich, zwei gleichartige Querstreben 10 in einer gemeinsamen Flucht liegend von einer Längsstrebe 5 ausgehend nach links und rechts verlaufend an dieser Längsstrebe 5 zu befestigen, wie dies in der Figur 9 beispielhaft gezeigt ist.

Eine Querstrebe 10, welche zwischen zwei benachbarten Längsstreben 5 an diesen festgelegt werden kann, zeigt Figur 7. Es wird deutlich, dass die dort gezeigte Querstrebe 10, die vorzugsweise aus einem Profil 10a, entsprechend dem Profil der Längsstreben 5 gefertigt ist, an ihren stirnseitigen Enden aus Kunststoff gefertigte Haken 15 trägt, welche die beiden benachbarten Längsstreben 5 von oben übergreifen.

Diese Haken 15 können wieder mit Montagestegen versehen sein, die ein klemmendes Einstecken in das Profil 10a ermöglichen, wie dies schon weiter oben beispielsweise bei den Halterungen 6, den Eckverbindern 8 oder den Fußteilen 9 beschrieben ist. Darüber hinaus zeigt Figur 7 aber auch, dass ein entsprechender Montagesteg mit einer Rastnase 16 ausgestattet sein kann, die im montierten Zustand eines Hakens 15 eine Durchbrechung des Profiles 10a durchtritt, so dass sich eine formschlüssige Verbindung zwischen dem Profil 10a und dem jeweiligen Haken 15 ergibt.

In den Figuren 2 und 10 ist gezeigt, dass zum Teilersystem 2 ohne weiteres auch ein oder mehrere Behälter 17 gehören können, die an zwei benachbart zueinander verlaufenden Längsstreben 5 aufgehängt werden können.

Die Figur 11 veranschaulicht, dass die Halterungen 6 mit ihren Klemmteilen 6b auch in eine Aussparung oder einen Durchbruch 4b einer Rückwand 4 eingreifen können, wodurch sich zusätzlich eine Verschiebesicherung der Halterungen 6 gegen Querverschiebung relativ zur Rückwand 4 ergibt.

Die bislang beschriebenen Elemente des Teilersystems 2 sind besonders dafür geeignet, Gegenstände wie beispielsweise Flaschen, Schachteln oder dergleichen innerhalb eines Schubkastens 1 verschiebesicher zu lagern, soweit diese Gegenstände mindestens eine Höhe aufweisen, die dem Abstand der Längsstreben 5 und der Querstreben 10 zum Boden 3 entspricht.

Soll eine Unterteilung auch flachere Gegenstände, wie beispielsweise Teller oder dergleichen in bestimmten Bereichen gegen Verschiebung sichern, kann der Einsatz von zusätzlichen Trennstegen 18 sinnvoll sein, so wie sich diese aus den Figuren 12 bis 15 ergeben. Die besagten Trennstege 18 erstrecken sich von einer Längsstrebe 5 oder einer Querstrebe 10 ausgehend wieder in Richtung des Bodens 3 des Schubkastens 1 und sind vorteilhafterweise als einstückige Kunststoffteile gefertigt, die nach Art einer Zange zwei auseinander spreizbare Schenkel 18a aufweisen, durch welche es möglich ist, einen derartigen Trennsteg 18 von oben beispielsweise auf eine Querstrebe 10 aufzuschieben, wie dies aus den Figuren 13 und 14 besonders anschaulich hervorgeht. Nachdem ein derartiger Trennsteg 18 auf beispielsweise eine Querstrebe 10 aufgeschoben ist, können die beiden Schenkel 18a zusammengedrückt und rastend miteinander verbunden werden, so dass sich die endgültige Montageposition gemäß Figur 15 ergibt. Ein derartiger Trennsteg 18 hindert auch flache Gegenstände gegen Verschiebung innerhalb eines zusätzlich durch derartige Trennstege 18 gesicherten Bereiches des Teilersystems 2.

Die Figuren 16 sowie 17a und 17b zeigen ein weiteres Ausführungsbeispiel für einen Behälter 17, der in diesem Falle an zwei frei auskragende Querstreben 10 festlegbar ist, die ihrerseits an einer Längsstrebe 5 angeschlossen sind.

Zu diesem Zweck ist der Behälter 17 an zwei einander gegenüberliegenden Seiten mit in einem Abstand zu den Behälterwandungen verlaufenden und sich nach unten hin erstreckenden Haltelaschen 19 versehen, die jeweils einen Aufnahmekanal 19a zur Aufnahme einer Querstrebe 10 bilden.

Die Figuren 18 bis 21 zeigen Ausführungsbeispiele der Erfindung, bei denen innerhalb einzelner Bereiche des Teilersystems 2 Trennwände 20 vorgesehen sind, die sich bis zum Boden 3 eines Schubkastens 1 erstrecken und die Gewähr dafür bieten, dass auch kleinere, flache Gegenstände innerhalb des entsprechend ausgestatteten Bereiches nicht über den abgetrennten Bereich hinaus verschoben werden können.

In den Figuren 18 und 19 ist ein Ausführungsbeispiel gezeigt, bei dem die Trennwand 20 mehrteilig ausgebildet ist und aus einer Platte 21 und aus zwei Haltestegen 22 besteht, zwischen denen die Platte 21 einklemmbar ist. Die Haltestege 22 weisen einen ähnlichen Aufbau auf wie die weiter oben beschriebenen Trennstege 18 mit dem Unterschied, dass die Haltestege 22 dahingehend konfiguriert sind, dass sie die Platte 21 aufnehmen können.

Diese Lösung bietet den Vorteil, dass auf einfache Art und Weise unterschiedlich breite Trennwände 20 realisierbar sind, da lediglich die Breite der Platten 21 zu variieren ist.

Dahingegen ist beim Ausführungsbeispiel nach den Figuren 20 und 21 die Trennwand 20 insgesamt einstückig hergestellt und entspricht im Wesentlichen der Konstruktion der Trennstege 18 mit dem Unterschied, dass eine extrem größere Breite gewählt wird als bei den Trennstegen 18. Die Trennwand 20 nach dem Ausführungsbeispiel gemäß Figur 20 und 21 ist wiederum einstückig aus Kunststoff gefertigt und weist zwei aufspreizbare Schenkel 20a auf, welche das Aufschieben der Trennwand 20 beispielsweise auf eine Querstrebe 10 oder eine Längsstrebe 5 ermöglichen. Nach dem Aufschieben der Trennwand 20 auf eine Querstrebe 10 oder eine Längsstrebe 5 können dann wiederum die beiden Schenkel 20a durch Zusammendrücken formschlüssig miteinander verrastet werden und somit die in Figur 21 gezeigte endgültige Montageposition einnehmen. Der Vorteil dieser Konstruktion liegt in der insgesamt glattflächigen Gestaltung der Trennwand 20.

Das vorstehend ausführlich beschriebene Teilersystem 2 eines Schubkastens 1 und dessen Anbindung letztendlich ausschließlich an einer Rückwand 4 des Schubkastens 1 zeichnet sich vor allen Dingen durch seine einfache Bauweise und Montagemöglichkeit aus, da keinerlei Verschraubungen oder anderweitige aufwendige Verbindungsverfahren benötigt werden, insbesondere auch nicht für die sichere Festlegung gegenüber dem Schubkasten 1 selbst.

Das Teilersystem 2 ist äußerst flexibel und kann bei Bedarf allen Wünschen eines Endverbrauchers angepasst werden.

Sofern das Teilersystem 2 von einem Endverbraucher nicht mehr gewünscht ist, kann dieses Teilersystem 2 auch problemlos wieder vom Schubkasten 1 entfernt werden, ohne dass hierbei erkennbare Spuren für das Vorhandensein eines Teilersystems 2 am Schubkasten 1 verbleiben.

### Bezugszeichenliste

- 1: Schubkasten
- 2: Teilersystem
- 3: Boden
- 4: Rückwand
- 4a: Oberkante
- 4b: Aussparung/Durchbruch
- 5: Längsstrebe
- 6: Halterung
- 6a: Montagesteg
- 6b: Klemmteil
- 6c: Schenkel
- 6d: Klemmhebel
- 7: Stützstrebe
- 8: Eckverbinder
- 8a: Montagesteg
- 9: Fußteil
- 9a: Montagesteg
- 9b: Abschlussplatte
- 10: Querstrebe
- 10a: Profil
- 11: Seitenwand
- 12: Relingstrebe
- 13: Befestigungsklammer
- 14: Auskehlung
- 15: Haken
- 16: Rastnase
- 17: Behälter
- 18: Trennsteg
- 18a: Schenkel
- 19: Haltelasche
- 19a: Aufnahmekanal
- 20: Trennwand
- 20a: Schenkel
- 21: Platte
- 22: Haltesteg

- 150: Ausklinkung

## Patentansprüche

1. Schubkasten (1) mit einem Boden (3), einer Rückwand (4) und einem Teilersystem (2) zur Unterteilung des Schubkasteninnenraumes, wobei das Teilersystem (2) mindestens eine in Längsrichtung des Schubkastens (1) und etwa in der Höhe der Oberkante (4a) der Rückwand (4) verlaufende Längsstrebe (5) aufweist, die an ihrem im Bereich der Rückwand (4) liegenden stirnseitigen Ende eine die Oberkante (4a) der Rückwand (4) übergreifende Halterung (6) aufweist, **dadurch gekennzeichnet, dass** die Halterung (6) als Klemmeinrichtung ausgebildet ist und ein Klemmteil (6b) aufweist, welches von der Rückseite der Rückwand (4) her gesehen gegen die Rückwand (4) angepresst ist, wobei das Klemmteil (6b) aus einem einstückig mit der Halterung (6) im Übrigen gefertigten Federbügel besteht.

2. Schubkasten (1) mit einem Boden (3), einer Rückwand (4) und einem Teilersystem (2) zur Unterteilung des Schubkasteninnenraumes, wobei das Teilersystem (2) mindestens eine in Längsrichtung des Schubkastens (1) und etwa in der Höhe der Oberkante (4a) der Rückwand (4) verlaufende Längsstrebe (5) aufweist, die an ihrem im Bereich der Rückwand (4) liegenden stirnseitigen Ende eine die Oberkante (4a) der Rückwand (4) übergreifende Halterung (6) aufweist, **dadurch gekennzeichnet, dass** die Halterung (6) als Klemmeinrichtung ausgebildet ist und ein Klemmteil (6b) aufweist, welches von der Rückseite der Rückwand (4) her gegen die Rückwand (4) angepresst ist, wobei das Klemmteil (6b) aus einem schwenkbar in einem die Rückseite der Rückwand (4) hintergreifenden Schenkel (6c) gelagerten Klemmhebel besteht.

3. Schubkasten nach Anspruch 2, **dadurch gekennzeichnet, dass** der Klemmhebel als Kniehebel ausgebildet ist.

4. Schubkasten nach einem der vorhergehenden Ansprüche, **dadurch gekennzeichnet, dass** das Klemmteil (6b) auf der Rückseite der Rückwand (4) aufliegt.

5. Schubkasten nach einem der Ansprüche 1 bis 3, **dadurch gekennzeichnet, dass** das Klemmteil (6b) in eine Aussparung oder eine Durchbrechung (4b) der Rückwand (4) eingreift.

6. Schubkasten nach einem der vorhergehenden Ansprüche, **dadurch gekennzeichnet, dass** die mindestens eine Längsstrebe (5) an ihrem der Vorderseite des Schubkastens (1) zugewandt liegenden stirnseitigen Ende mit einer auf dem Boden (3) des Schubkastens (1) abgestützten Stützstrebe (7) versehen ist.

7. Schubkasten nach einem der vorhergehenden Ansprüche, **dadurch gekennzeichnet, dass** von der mindestens einen Längsstrebe (5) ausgehend mindestens eine sich bis zu einer weiteren Längsstrebe (5) oder einer Seitenwand (11), einer Relingstrebe (12) oder dergleichen erstreckende Querstrebe (10) ausgeht.

8. Schubkasten nach Anspruch 7, **dadurch gekennzeichnet, dass** die mindestens eine Querstrebe (10), soweit sie sich bis zu einer Seitenwand (11), einer Relingstrebe (12) oder dergleichen erstreckt, stirnseitig an den genannten Bauteilen abgestützt ist.

9. Schubkasten nach einem der Ansprüche 1 bis 5, **dadurch gekennzeichnet, dass** das Halteteil (6) einen Montagesteg (6a) aufweist, der klemmend in die Längsstrebe (5) eingesteckt ist.

10. Schubkasten nach Anspruch 6, **dadurch gekennzeichnet, dass** die mindestens eine Längsstrebe (5) mit der Stützstrebe (7) über einen Eckverbinder (8) verbunden ist, wobei der Eckverbinder (8) zwei Montagestege (8a) aufweist, die jeweils klemmend einerseits in die Längsstrebe (5) und andererseits in die Stützstrebe (7) eingeschoben sind.

11. Schubkasten nach Anspruch 6, **dadurch gekennzeichnet, dass** die Stützstrebe (7) bodenseitig mit einem Fußteil (9) ausgestattet ist, welches aus einer mit der Stützstrebe (7) querschnittsgleichen Abschlussplatte (9b) und einem Montagesteg (9a) besteht, wobei der Montagesteg (9a) klemmend in die Stützstrebe (7) eingeschoben ist.

12. Schubkasten nach einem der vorhergehenden Ansprüche, **dadurch gekennzeichnet, dass** an mindestens einer Längsstrebe (5) oder mindestens einer Querstrebe (10) mindestens ein sich bis in den Bodenbereich hinein erstreckender Trennsteg (18) angeschlossen ist.

13. Schubkasten nach einem oder mehreren der vorhergehenden Ansprüche, **dadurch gekennzeichnet, dass** an mindestens einer Längsstrebe (5) oder mindestens einer Querstrebe (10) eine sich bis in den Bodenbereich hinein erstreckende Trennwand (20) angeschlossen ist.

14. Schubkasten nach einem der vorhergehenden Ansprüche, **dadurch gekennzeichnet, dass** in das Teilersystem (2) mindestens ein Behälter (17) integriert ist, der von zwei benachbart zueinander liegenden Längsstreben (5) oder zwei benachbart zueinander liegenden Querstreben (10) getragen ist.

## Claims

1. A drawer (1) comprising a bottom (3), a rear wall (4) and a divider system (2) for subdividing the interior space of the drawer, with the divider system (2) having at least one longitudinal strut (5) extending in the longitudinal direction of the drawer (1) and approximately at the height of the top edge (4a) of the rear wall (4), which longitudinal strut comprises a holder (6) reaching over the top edge (4a) of the rear wall (4) on the end face thereof in the region of the rear wall (4), **characterized in that** the holder (6) is arranged as a clamping device and comprises a clamping part (6b) which is pressed from the rear side of the rear wall (4) against the rear wall (4), whereby the clamping part (6b) consists of a spring clamp which is incidentally integrally produced with the holder (6).

2. A drawer (1) comprising a bottom (3), a rear wall (4) and a divider system (2) for subdividing the interior space of the drawer, with the divider system (2) having at least one longitudinal strut (5) extending in the longitudinal direction of the drawer (1) and approximately at the height of the top edge (4a) of the rear wall (4), which longitudinal strut comprises a holder (6) reaching over the top edge (4a) of the rear wall (4) on the end face thereof in the region of the rear wall (4), **characterized in that** the holder (6) is arranged as a clamping device and comprises a clamping part (6b) which is pressed from the rear side of the rear wall (4) against the rear wall (4), whereby the clamping part (6b) consists of a clamping lever pivotably mounted in a limb (6c) which reaches over the rear side of the rear wall (4).

3. A drawer according to claim 2, **characterized in that** the clamping lever is arranged as an elbow lever.

4. A drawer according to one of the preceding claims, **characterized in that** the clamping part (6b) rests on the rear side of the rear wall (4).

5. A drawer according to one of the claims 1 to 3, **characterized in that** the clamping part (6b) engages in a recess or breakthrough (4b) of the rear wall (4).

6. A drawer according to one of the preceding claims, **characterized in that** the at least one longitudinal strut (5) is provided on its face end facing the front side of the drawer (1) with a supporting strut (7) which is supported on the bottom (3) of the drawer (1).

7. A drawer according to one of the preceding claims, **characterized in that** at least one transverse strut (10), which originates from the at least one longitudinal strut (5), extends up to a further longitudinal strut (5) or a side wall (11), a railing strut (12) or the like.

8. A drawer according to claim 7, **characterized in that** the at least one transverse strut (10), insofar as it extends up to a side wall (11), a railing strut (12) or the like, is supported on the face side on the aforementioned components.

9. A drawer according to one of the claims 1 to 5, **characterized in that** the holding part (6) comprises a mounting web (6a) which is inserted in a clamping manner into the longitudinal strut (5).

10. A drawer according to claim 6, **characterized in that** the at least one longitudinal strut (5) is connected with the supporting strut (7) via a corner connector (8), with the corner connector (8) comprising two mounting webs (8a) which are respectively inserted in a clamping manner into the longitudinal strut (5) on the one hand and into the supporting strut (7) on the other hand.

11. A drawer according to claim 6, **characterized in that** the supporting strut (7) is provided on the bottom side with a base part (9) which consists of an end plate (9b) having the same cross section as the supporting strut (7) and a mounting web (9a), with the mounting web (9a) being slid in a clamping manner into the supporting strut (7).

12. A drawer according to one of the preceding claims, **characterized in that** at least one separating strut (18) which reaches up into the bottom region is connected with at least one longitudinal strut (5) or at least one transverse strut (10).

13. A drawer according to one or several of the preceding claims, **characterized in that** at least one dividing wall (20) which reaches up into the bottom region is connected with at least one longitudinal strut (5) or at least one transverse strut (10).

14. A drawer according to one of the preceding claims, **characterized in that** at least one container (17) is integrated in the divider system (2), which container is carried by two adjacently disposed longitudinal struts (5) or two adjacently disposed transverse struts (10).

## Revendications

1. Tiroir (1) avec un fond (3), un panneau arrière (4) et un système de partition (2) pour la partition de l'intérieur du tiroir tandis que le système de partition (2) comprend au moins un longeron (5) se convergeant vers la direction longitudinale du tiroir (1) et qui comprend une fixation (6) à la hauteur du bord supérieur (4a) du panneau arrière qui déborde le bord supérieur (4a) du panneau arrière, **caractérisé en ce que** la fixation (6) et développée comme dispositif de blocage comprenant une pièce de blocage (6b) qui, de la partie du panneau arrière (4), est pressé contre le panneau arrière (4) tandis que la pièce de blocage (6b) consiste d'un étrier de ressort étant intégralement produit avec la fixation (6).

2. Tiroir (1) avec un fond (3), un panneau arrière (4) et un système de partition (2) pour la partition de l'intérieur du tiroir tandis que le système de partition (2) comprend au moins un longeron (5) se convergeant vers la direction longitudinale du tiroir (1) et qui comprend une fixation (6) à la hauteur du bord supérieur (4a) du panneau arrière qui déborde le bord supérieur (4a) du panneau arrière, **caractérisé en ce que** la fixation (6) et développée comme dispositif de blocage comprenant une pièce de blocage (6b) qui, de la partie du panneau arrière (4), est pressé contre le panneau arrière (4) tandis que la pièce de blocage (6b) consiste d'un levier de serrage pivotant qui est situé dans une traverse (6c) débordant dans la partie arrière du panneau arrière (4).

3. Tiroir selon la revendication 2, **caractérisé en ce que** le levier de serrage est arrangé comme genouillère.

4. Tiroir selon une des revendications précédentes, **caractérisé en ce que** le bornier (6b) repose sur la partie arrière du panneau arrière (4).

5. Tiroir selon une des revendications précédentes, **caractérisé en ce que** le bornier (6b) mord un refouillement ou un franchissement (4b) du panneau arrière.

6. Tiroir selon une des revendications précédentes, **caractérisé en ce que** l'au moins un longeron (5) est à son extrémité face au front du tiroir (1) nanti d'une jambe de force (7) qui est supporté au fond (3) du tiroir (1).

7. Tiroir selon une des revendications précédentes, **caractérisé en ce qu'**une traverse (10) s'éteint de l'au moins un longeron (5) à un longeron (5) additionnel ou à un panneau latéral (11) ou un étai de rambarde (12) ou pareil.

8. Tiroir selon la revendication 7, **caractérisé en ce que** l'au moins une traverse (10), pourvu qu'elle s'éteint au panneau latéral (11), à l'étai de rambarde (12) ou pareil, est supporté frontalement aux élément de construction précités.

9. Tiroir selon une des revendications 1-5, **caractérisé en ce que** la fixation (6) comprend une traverse de montage (6a) qui est enfiché dans le longeron (5) de manière coinçante.

10. Tiroir selon la revendication 6, **caractérisé en ce que** l'au moins un longeron (5) est connecté par moyen d'une entretoise d'angle (8) à une jambe de force (7) tandis que l'entretoise d'angle (8) comprend deux traverses de montage (8a) qui chacune sont insérées de manière coinçante d'une part dans le longeron (5) et d'autre part dans la jambe de force (7).

11. Tiroir selon la revendication 6, **caractérisé en ce que** la jambe de force (7) et pourvu d'une pièce de base (9) côté fond qui consiste d'une plaque d'obturation (9b) dont la section transversale est identique à celle de la jambe de force (7) et d'une traverse de montage (9a) tandis que la traverse de montage (9a) est insérée de dans la jambe de force (7) de manière coinçante.

12. Tiroir selon une des revendications précédentes, **caractérisé en ce qu**'une barre de séparation (18) qui s'éteint au moins jusqu'au fond est connecté à au moins un longeron (5) ou à au moins une traverse (10).

13. Tiroir selon une ou plusieurs des revendications précédentes, **caractérisé en ce qu**'une cloison (20) qui s'éteint jusqu'au fond est connecté à au moins un longeron (5) ou à au moins une traverse (10).

14. Tiroir selon une des revendications précédentes, **caractérisé en ce qu**'au moins un récipient (17) étant supporté par deux longerons (5) voisins ou deux traverses (10) voisines est intégré dans le système de partition (2)
